# FASCICULE DE BREVET EUROPEEN

(11) **EP 0 118 333 B1**
(45) Date de publication et mention de la délivrance du brevet: **24.09.1986**
(21) Numéro de dépôt: 84400204.8
(22) Date de dépôt: 31.01.1984
(51) Int. Cl.: H01H 9/32

(54) **Dispositif interrupteur muni d'un écran isolant s'interposant entre les contacts lors de la coupure et de moyens de cisaillement de l'arc entre cet écran et une paroi isolante**
Schalter mit einer sich beim Ausschalten zwischen den Kontakten einschiebenden Isolierstoffwand und mit Lichtbogenabquetschmittel zwischen der Isolierstoffwand und einem Isolierstoffgehäuse
Switch device with insulating barrier introduced between the contacts when they open and with arc cutting means between the barrier and an insulating wall

(30) Priorité: 04.02.1983 FR 8301749
(43) Date de publication de la demande: 12.09.1984
(73) Titulaire: TELEMECANIQUE, 92504 Rueil Malmaison Cedex (FR)
(72) Inventeur: Belbel, Elie, F-93800 Epinay sur Seine (FR); Blanchard, Christian, F-92000 Nanterre (FR); Haury, André, F-93340 Le Raincy (FR); Lauraire, Michel, F-92400 Courbevoie (FR)
(74) Mandataire: Marquer, Francis

## Description

L'invention se rapporte à l'extinction de l'arc électrique qui prend naissance lors de l'ouverture d'un circuit par un dispositif interrupteur, fonctionnant en courant continu ou alternatif.

Elle concerne plus particulièrement les appareils de coupure de basse et de moyenne tension (allant par exemple de 110 V à 5 KV) dans lesquels la décharge se produit dans l'air et plus spécialement, ceux dans lesquels un écran isolant électriquement est interposé entre les contacts dans le but de favoriser l'extinction rapide de l'arc et d'éviter son réamorçage.

Ces appareils comportent: les limiteurs, où la séparation des contacts est par exemple obtenue au moyen de forces de répulsion électrodynamiques qui s'exercent dans des portions conductrices de support des contacts lorsque le courant qui les traverse dépasse un seuil prédéterminé, d'autres types de disjoncteurs, où la séparation des contacts est obtenue par libération d'une énergie mécanique accumulée ou par une énergie magnétique développée par le court-circuit, et même certains contacteurs.

Dans l'art antérieur, la technique de coupure faisait principalement appel, dans le domaine susvisé, à un effet d'allongement de l'arc.

Or la tension d'arc que l'on fait croître le plus possible pour provoquer l'extinction dépend, non seulement de sa longueur, mais du champ électrique, lequel est proportionnel à l'intensité du courant et inversement proportionnel, d'une part à la conductivité, d'autre part à la section de l'arc. Ce dernier facteur n'a pas été utilisé jusqu'ici de manière systématique avec des mesures appropriées qui permettent de le maîtriser, dans le but d'augmenter la tension d'arc.

La Demanderesse a découvert que l'on obtient une extinction beaucoup plus rapide de l'arc, si, toutes choses égales par ailleurs, on réalise un cisaillement pratiquement complet de celui-ci entre l'écran et une paroi électriquement isolante avec laquelle il coopère, à la condition expresse que l'écran se déplace à une vitesse suffisante pour déstabiliser continuellement l'arc dès sa naissance et jusqu'au moment effectif du cisaillement, et que la chambre de coupure soit agencée de manière à n'offrir aucun chemin de fuite pour l'arc, en dehors du chemin le long duquel s'opère la déstabilisation. Lorsque ces conditions sont remplies, la tension d'arc subit une croissance pratiquement aussi rapide que dans un fusible.

Selon le document DE-A- 84 9138, déposé le 8 Juillet 1949, deux volets pivotants se rabattent vers une paroi centrale avec laquelle ils viennent en contact de façon à interposer un obstacle sur les trajets de l'arc entre deux couples de contacts respectifs. Toutefois, après séparation,

l'agencement est tel que les volets prennent leur position rabattue en un temps égal au temps d'ouverture des contacts, lequel est au surplus relativement long, du fait que cette ouverture est commandée par des moyens mécaniques. L'arc peut donc se stabiliser et il n'est ni indiqué, ni probable, que son extinction soit provoquée par l'interposition ultérieure de l'écran, plutôt que par le passage du courant par zéro. Ce dispositif semble en fait destiné à empêcher un réarmorçage de l'arc; avant l'extinction de l'arc, celui-ci est en contact avec l'écran pendant un temps relativement long, d'où il résulte qu'un risque important de métallisation de l'écran par l'arc existe. En outre, l'étranglement n'est pas complètement assuré et les chemins de fuite ne sont pas évités; enfin l'ensemble de la structure n'est ni fiable, ni susceptible de permettre un fonctionnement efficace et de longue durée.

Selon la demande de brevet publiée DE-A-1010618, déposée le 21 Janvier 1952, l'écran, soumis à une translation perpendiculaire à la direction d'écartement des contacts, ne s'interpose entre les pastilles de contact qu'après que celles-ci ont été écartées l'une de l'autre par la coopération, avec leurs lames de support, de bossages dont il est muni. Le moyen d'ouverture des contacts se confond ici avec le moyen de propulsion de l'écran et ce dernier doit vaincre entièrement la pression de maintien des contacts à l'état fermé. Il en résulte nécessairement que l'interposition sur le trajet de l'arc de l'écran ainsi freiné dans sa translation se produit au bout d'un temps relativement long, si bien que l'arc aura eu le temps de se stabiliser. Une bobine de soufflage est d'ailleurs disposée au voisinage des pastilles de contacts pour chasser l'arc ainsi formé vers une fente dans laquelle pénètre le bord de l'écran.

L'étranglement de l'arc n'intervient ainsi qu'après qu'il a subi un allongement important et tout le dispositif est logé dans une chambre étanche très résistante, pour qu'il se crée une surpression: ces deux facteurs (allongement et surpression) contribuent à augmenter la tension d'arc; en ce qui concerne l'étranglement, il n'est ni indiqué, ni probable qu'il soit complet et qu'il constitue un facteur notable contribuant à l'extinction.

FR-A-1 541 810 décrit l'utilisation d'une pièce de séparation des contacts interposée entre eux, soit pour en provoquer l'ouverture, soit après ladite ouverture, et dont l'extrémité en forme de coin s'engage en fin de course dans une rainure d'une paroi de la chambre de contact. Cette pièce chasse l'arc des contacts en le laminant et elle en provoque un allongement. L'arc n'est donc pas cisaillé avant de pouvoir se stabiliser, la rainure étant trop éloignée de la zone de contact pour que ce résultat soit obtenu.

FR-A-1 238 660 décrit un dispositif pour allonger les arcs électriques dans lequel ses contacts sont ouverts par le mouvement d'un écran. Les valeurs proposées dans ce brevet pour les vitesses de l'écran sont choisies en fonction de lⱼa vitesse d'allongement de l'arc que l'on désire obtenir, et non en vue de cisailler l'arc avant sa stabilisation.

Suivant l'invention, le cisaillement sensiblement complet de l'arc avant qu'il ait eu le temps de se stabiliser est obtenu en commandant un déplacement suffisamment rapide de l'écran au moyen d'un organe distinct de l'organe de commande de la séparation des contacts et en agençant les surfaces coopérantes du bord terminal de l'écran et de la paroi isolante de manière telle qu'une étanchéité sensiblement complète soit obtenue entre elles lorsque l'écran est venu en position de butée contre ladite paroi.

Suivant un mode d'exécution préféré, la vitesse linéaire de déplacement de l'écran est supérieure à 2m/s.

Suivant un autre aspect de l'invention, l'écran est guidé dans son déplacement par une rainure agencée pour réaliser une étanchéité latérale.

D'autres particularités, ainsi que les avantages de l'invention, appaîtront clairement à la lumière de la description ci-après.

Aux dessins annexes:
la figure 1 est un schéma de principe, vu en coupe longitudinale par le plan médian 1-1 de la figure 2, d'un dispositif interrupteur faisant application de l'invention, en position de fermeture des contacts.
la figure 2 est une coupe selon II-II de la figure 1;
la figure 3 est une vue partielle, à échelle plus grande, représentant les contacts ouverts;
la figure 4 est une coupe par IV-IV de la figure 3;
la figure 5 représente schématiquement et partiellement un mode d'exécution dans lequel l'écran est prolongé par une lame médiane dans laquelle est noyée une pastille conductrice;
la figure 6 est une vue en perspective, partiellement éclatée, d'un dispositif interrupteur à un seul contact mobile, avec un écran en marche d'escalier.
la figure 7 est une vue en perspective, partiellement éclatée, d'un dispositif interrupteur dans lequel le contact non pivotant est noyé dans l'écran;
la figure 8 est une coupe longitudinale de ce dispositif interrupteur;
la figure 9 est une coupe suivant IX-IX de la figure 8;
les figures 10 et 11 représentent une variante de la figure 8;
les figures 12 et 14 représentent schématiquement et partiellement un dispositif interrupteur comportant deux écrans à engagement mutuel;
la figure 13 est une coupe transversale dé l'extrémité de l'écran 6a, selon XIII-XIII de la figure 12 et d'une coupe partielle du boîtier;
les figures 15 et 16 illustrent un mode d'exécution dans lequel l'écran a la forme d'un peigne;
les figures 17 et 18 représentent un dispositif interrupteur dans lequel l'écran subit une translation circulaire, vu, à la figure 17, en coupe selon XVII-XVII de la figure 18;
les figures 19 à 21 représentent un dispositif à deux écrans en forme de demi-disques pivotants; et
la figure 22 représente une variante où l'écran a la forme d'une couronne cylindrique.

Aux figures 1 à 4, on a représenté un dispositif interrupteur comportant, logés dans un boîtier 1, deux supports de contacts 2 et 3 munis de pastilles de contact 201 et 301 et aptes à pivoter autour de deux points 202-302. Ce dernier est relié à un conducteur 303 qui aboutit à une borne de connexion 304. Une bobine 4 est alimentée à partir d'une borne de connexion 204.

On a symbolisé en 5 des moyens que pour la commodite, on appellera ci-après "serrure de commande de l'ouverture des contacts" 2-201 et 3-301. Pour un appareil disjoncteur, ces moyens répondront par exemple à une surintensité de courant prédéterminée, correspondant à un court-circuit et pourront être de différents types connus: organes à réponse thermique tels que bilames, organes à réponse électromagnétique tels que bobines ou à réponse électrodynamique (forces de répulsion s'exerçant entre les supports conducteurs des contacts).

Un écran 6 en matière électriquement isolante et, avantageusement, bonne conductrice de la chaleur est disposé entre les supports de contacts 2-3 et parallèle à ceux-ci lorsqu'ils sont au repos. Le bord avant 601 de cet écran est situé à une faible distance d₁ à l'arrière du point de contact. Cet écran est propulsé vers l'avant par des moyens qui ont été symbolisés ici par la bobine 4 et un système de leviers 401-402 reliés à un noyau plongeur 403 dont elle est munie. Ces moyens sont, dans l'exemple figuré, électromagnétiques et actionnés par l'effet du courant de courtcircuit. Cependant, ils pourraient être de types variés: par exemple, ressort armé déclenché à l'instant voulu, ou autres.

Il convient toutefois de souligner que ces moyens propulseurs doivent être aptes à communiquer à l'écran une vitesse de translation considérable, au moins égale à 2m/s et qui sera souvent, en pratique, de l'ordre de 10 à 20 m/s, comme on l'expliquera dans la suite.

Cela implique nécessairement que le mouvement de l'écran ne soit pas sensiblement freiné par les contacts et que l'écran ne soit donc pas utilisé pour assurer l'ouverture par une action mécanique qu'il exercerait sur eux pour vaincre leur pression de maintien à l'état fermé; le mouvement de l'écran ne doit pas non plus être dépendant de l'ouverture complète des contacts, car il doit s'interposer entre eux dès que l'arc a commencé à s'amorcer, pour assurer sa déstabilisation. C'est pourquoi il est nécessaire que la serrure et les moyens propulseurs soient essentiellement distincts. Il est cependant possible que l'écran, dont le mouvement est très rapide, vienne frapper contre les pastilles de contacts avant que celles-ci n'aient eu le temps de se séparer et exerce sur les contacts une action de déverrouillage de leurs organes propulseurs: l'essentiel est que cette action ne concerne que le déclenchement, le mouvement des contacts étant ensuite indépendant de celui de l'écran.

A la figure 2, où certains organes ont été omis pour simplifier, on voit que les bords latéraux de l'écran sont guidés dans des rainures 602-602a ménagées dans la paroi du boîtier dans un plan perpendiculaire au logement parallélépipédique 101 qui contient les contacts, le propulseur et la serrure. Une fois que l'écran a pénétré dans la fente 603 ménagée dans la paroi avant 102 qui délimite ce logement et prolonge le logement de l'écran, il est clair que grâce à la présence des cloisons obliques isolantes 2020 et 3030, le volume interne du boîtier est partagé en deux chambres entre lesquelles l'air ne peut passer que par le jeu latéral qui existe entre l'écran et les rainures, le bord 601 venant en butée complète au fond de la fente 603. Il importe que ce jeu latéral soit très faible, par exemple inférieur à 1/5 de l'épaisséur e des rainures. A titre d'exemple, le jeu sera inférieur à 2/10 mm.

La fente 603 communique avec l'extérieur par des moyens de dégazage, tels que des chicanes 604 et des canaux 605 formant des chambres d'expansion 606.

La distance d₂ entre le point de contact des pastilles et le fond de la fente est relativement faible, si bien que le trajet de l'arc qui se forme entre les pastilles n'est pas considérablement allongé lorsque l'écran vient le repousser vers la fente. Le phénomène essentiel est que l'arc est complément cisaillé sans avoir jamais eu le temps de se stabiliser et l'expérience montre qu'il en résulte une croissance de la tension d'arc aussi brutale que celle qui se produit dans un fusible, donc une extinction extrêmement rapide et une réduction considérable (par un facteur donné à titre indicatif de l'ordre de 2 à 3) de l'énergie de l'arc par rapport à ce qui se passe en l'absence de ce phénomène de réduction brutale de la section S de l'arc à une valeur pratiquement nulle.

On sait que la tension d'arc est égale au produit du champ électrique E par la longueur d'arc 9, d'où:
El - Rel, 1 étant le courant et Rₐ la résistance d'arc, elle-même égale àϑ/σS, σ étant la conductivité de l'arc.

On en déduit: E - 1/αS, d'où il résulte qu'il est possible d'augmenter E, donc la tension d'arc, en réduisant la section S. Suivant l'invention, S est pratiquement réduite à zéro, si bien que E devient très important, d'où la montée extrêmement rapide de la tension d'arc.

Ce résultat n'est obtenu que si le cisaillement est pratiquement complet, d'où la nécessité de faire buter le bord avant de l'écran contre une surface isolante avec laquelle le contact mécanique sera aussi bon que possible: entre le cisaillement complet et le simple laminage de l'arc, la différence est absolument critique.

Il est essentiel que l'arc n'ait pas le temps de se stabiliser entre les contacts, car il provoquerait plus ou moins rapidement leur détérioration; l'expérience a montré que ce résultat est obtenu si la vitesse de déplacement de l'écran dépasse 2 m/s et est de préférence de l'ordre de 10 m/s. On notera qu'une vitesse trop grande (par exemple, supérieure à 20 m/s) entraînerait une dérivée de puissance trop élevée, avec la génération d'ondes de choc susceptibles de faire exploser le boîtier. Il est évident que les limites de vitesse dépendent de multiples facteurs: intensité du courant présumé, volume de la chambre d'arc, etc.; mais, dans chaque application, on pourra arriver à maîtriser la vitesse et à déterminer sa valeur optimale, pourvu que les moyens propulseurs de l'écran soient, comme on l'a expliqué ci-dessus, essentiellement distincts de la serrure.

Il faut que le bord avant de l'écran ait atteint la vitesse appropriée lorsqu'il touche l'arc: c'est pourquoi la distance d, mentionnée ci-dessus doit avoir une valeur appropriée.

Une autre condition essentielle de production du phénomène critique d'extinction très rapide de l'arc par cisaillement complet est qu'aucun chemin de fuite ne lui soit offert; d'où l'importance des dispositions d'étanchéité et de faible jeu latéral mentionnées ci-dessus.

On notera que, dans la structure décrite ci-dessus, l'écran isole complètement les supports de contact l'un de l'autre, supprimant ainsi tout risque de soudure: cette fonction de l'écran est antérieurement connue.

Compte tenu de la rapidité de l'extinction, l'écran ne pourra être métallisé par l'arc et, par conséquent, les performances de l'appareil ne seront pas dégradées par des coupures répétitives. Un tel dispositif peut ainsi être utilisé même dans des contacteurs.

Les moyens de dégazage sont évidemment destinés à empêcher une augmentation excessive de la pression à l'intérieur de la chambre d'arc.

Le dispositif décrit peut faire l'objet d'applications très diverses et présenter une très grande variété de formes d'exécution.

La fente réceptrice du bord avant de l'écran pourra être supprimée dans certains cas, l'écran venant alors en butée contre une surface plane ou autrement conformée pour assurer un contact mécanique adéquat, avec étanchéité entre le bord d'écran et ladite surface. On notera toutefois que l'utilisation d'une fente, associée à des moyens de dégazage, permet d'éviter le rebondissement de l'écran qui arrive à grande vitesse sur la paroi.

L'écran peut recevoir différents profils et, par exemple, comporter, à son bord avant, une lame de plus faible épaisseur qui le prolonge et vient pénétrer dans la fente.

Ladite lame peut être située dans le plan de symétrie longitudinal de l'écran, comme représenté à la figure 5, où l'on a figuré une telle lame médiane, 607 sur les faces latérales de laquelle les pastilles de contact 201 et 301 sont en appui à l'état fermé de l'interrupteur: le contact est alors assuré par une pastille conductrice 608 incorporée à la lame 607. La coupure se fait lorsque cette pastille s'est déplacée par rapport aux pastilles 201 et 301. A la fin du mouvement de coupure, il n'est alors pas nécessaire que le bord avant 6071 de la lame vienne buter au fond de la fente 603: ce sont les épaulements 6072 et 6073, formés entre la partie épaisse de l'écran et la lame, qui viendront buter sur la surface isolante 102 des deux côtés de l'entrée de la fente et c'est à ces points de butée que se produira le cisaillement de l'arc.

Le dispositif de la figure 5 comporte par ailleurs les mêmes organes, non figurés, que celui des figures 1 à 4 et les supports de contact 2 et 3 sont pivotants.

A la figure 22 on a représenté un écran 6 en forme de couronne cylindrique guidé par une colonne cylindrique isolante 6081 dans laquelle est noyé un contact fixe 3 qui aboutit à une plage conductrice superficielle 6080 en forme de bague. L'extrémité avant de cette colonne est solidaire de la paroi 102 du boîtier entouré d'une gorge 1023 dans laquelle pénètre le bord avant de l'écran 6 lorsque celui-ci est propulsé par des moyens non figurés, au moment du pivotement d'un contact mobile 2 qui s'écarte de la plage 6080. L'écran 6 sépare ainsi complètement les deux contacts l'un de l'autre et l'arc ést étranglé à l'intérieur de la gorge 1023. Celle-ci communique avec des canaux de dégazage 605 de chaque côté de la colonne 6081.

A la figure 6, on a représenté une forme d'exécution du dispositif de la figure 5, dans laquelle un seul contact pivotant 2 est prévu.

La lame 607a prolonge la base du corps épais de l'écran et forme ainsi une marche d'escalier qui pénètre dans la fente 603 et vient en butée (par la surface 6072a) contre la paroi 102 comme indiqué ci-dessus. La pastille conductrice 608a noyée dans la lame est alors connectée à une liaison électrique 609 noyée dans l'écran, pour constituer le contact fixe. Cette figure permet de comprendre la forme du boîtier, avec les rainures de guidage de l'écran. Les canaux de dégazage sont désignés par 610. Le contact 2 pivote vers le haut tandis que la pastille 608a subit une translation et vient se loger dans la fente 603.

Dans la variante des figures 7 à 9, où un contact fixe 3 est également noyé dans l'écran 6, ce dernier n'est pas prolongé par une lame plus mince et il pénètre, avec la pastille de contact 301, dans un logement 612 du boîtier. La moitié inférieure de l'écran 6, située en dessous du contact 3, vient alors s'arrêter contre un épaulement 6120 ménagé à l'intérieur de ce logement, tandis que la pastille 301 vient pénétrer dans un prolongement plus étroit 6121 de ce logement. Le contact mobile 2, de son côté, pivote sous l'action de la serrure, non figurée, en face du bord d'une cloison 1020 qui délimite d'un côté le logement 612 et, de l'autre, une chambre d'expansion d'arc 1021.

On a représenté en pointillé, à la figure 8, la position de la pastille de contact fixe 301 au moment où l'arc prend naissance: on voit que celui-ci est alors cisaillé par un cisaillement oblique, au voisinage de l'arête inférieure de la cloison 1020 et entre la surface inférieure de cette cloison et la surface supérieure très voisine de l'écran (le jeu entre ces deux surfaces est par exemple inférieur à 2/10 mm).

Dans cette variante, comme l'arc prend naissance des deux côtés de la cloison 1020. des moyens d'évacuation de l'air ionisé 1022-6122 sont prévus des deux côtés.

Il en est d'ailleurs ainsi également dans le mode d'exécution de la figure 6, dans laquelle l'arc est cisaillé, d'une part entre la face avant 102 de la cloison 1020 et l'épaulement 6072a, d'autre part entre la face inférieure de la cloison 1020 et la face supérieure de la marche 607a.

Les figures 10 et 11 illustrent schématiquement une forme d'exécution du dispositif des figures 7 à 9, où la partie terminale de l'écran comporte une portion d'épaisseur plus faible 613 reliée au corps principal par une rampe inclinée 614. Cette disposition améliore le cisaillement de l'arc, le corps principal de l'écran et la rampe assurant alors l'arrêt de celui-ci et l'épaulement 6120 de la figure 9 est ici inutile.

Dans tous les modes d'exécution qui recèdent, un écran unique, mobile en translation p....¡!ë le aux supports de contact dans leur position de repos et coopérant avec une surface isolante cisaille l'arc par un cisaillement perpendiculaire à son chemin naturel, ou plus ou moins oblique par rapport audit chemin, mais, en tout cas, non tangentiel. Ce même type de cisaillement peut être obtenu avec des structures de l'écran et de la surface isolante tout à fait différentes et des mouvements différents d'une translation. A titre d'exemple, on a représenté, aux figures 12 à 14, un dispositif comportant deux écrans 6a et 6b mobiles en translation par rapport au boîtier 1 et dont les portions terminales en regard ont une forme complémentaire, de sorte que le bord avant de l'écran mince 6b viendra, en fin de position d'ouverture des contacts pivotants 2-3, s'engager jusqu'au fond du logement ouvert étroit 600a de l'écran 6a. Dans cette position finale où Pare est complètement éteint, les contacts 2 et 3 sont écartés et disposés de part et d'autre de l'extrémité des deux portions terminales, emboîtées l'une dans l'autre, des deux écrans, si bien que le boîtier est partagé en deux chambres étanches l'une par rapport à l'autre (les écrans coulissant, à cet effet, dans des rainures appropriées de boîtier).

Dans une position intermédiaire, représentée à la figure 14, l'arc commence à être cisaillé entre les bords de l'ouverture du logement 600a et le bord avant de l'écran 6b.

On a représenté à titre d'exemple un moyen de propulsion des écrans, comportant deux leviers pivotants 601 a et 601 b, normalement rappelés en position écartée par des ressorts respectifs 602a et 602b et qui se rapprochent l'un de l'autre sous l'action de deux noyaux magnétiques 603a, 603b commandés par une bobine 825, jusqu'à ce qu'ils viennent au contact l'un de l'autre.

Dans tous les dispositifs qui précèdent, au moins l'un des contacts est pivotant ou s'écarte élastiquement pour laisser passer l'écran.

On a représenté, aux figures 15 et 16, une structure d'écran en peigne destinée à s'interposer entre des contacts fixes tels que 20-21 et des contacts tels que 30-31 mobiles par translation perpendiculaire à l'écran. Cette structure permet de réaliser des dispositifs à couples de contacts multiples (pont de contacts mobiles 32). Chaque dent du peigne que forme l'écran est guidée par ses bords latéraux dans des rainures telles que 622-623 formées dans des cloisons aménagées dans le boîtier 1. Le fond des intervalles 624 entre doigts arrête l'écran par butée contre des parties étroites 100 de ces cloisons. Ces cloisons, situées en amont des contacts par rapport au déplacement de l'écran, empêchent l'arc de se développer entre les contacts situés d'un même côté de l'écran.

La portion de surface isolante contre laquelle viennent buter les extrémités 614-615 des doigts pour assurer le cisaillement de l'arc n'est pas représentée au dessin.

Au lieu de prévoir un déplacement de l'écran par translation rectiligne, il est encore possible d'envisager un écran en translation circulaire, comme le montrent les figures 17 et 18. Un axe 616 dont les extrémités tourillonnent dans deux parois du boîtier 1 supporte un étrier 617 dont les jambes 6170-6171 portent un écran 6 en forme de portion de couronne cylindrique apte à se déplacer dans une rainure 620 dont le fond communique avec l'extérieur par des évents tels que 621. La propulsion de l'ensemble est assurée par un ressort spiral 619 pré-armé et déclenché par des moyens figurés symboliquement en 40. Le contact mobile 22 est monté pivotant autour d'un axe 220 parallèle à l'axe 616 et qui tourillonne également dans deux parois du boîtier. L'extrémité du contact 22 pénètre dans la rainure lorsque l'écran est en position de repos pour venir, dans la position de fermeture figurée, au contact du contact fixe 3.

A l'ouverture des contacts, commandée par - une serrure non figurée, le pivotement du contact 22 (dans le sens des aiguilles d'une montre à la figure 7) écarte son extrémité du contact 3, et, par ailleurs, le ressort est déclenché et l'écran effectue une translation circulaire dans le même sens que le contact 22, de façon à venir en butée au fond inférieur du logement de guidage 620; le cisaillement final de l'arc se produit donc entre ce fond inférieur et le bord inférieur de l'écran.

Aux figures 19 à 21, on a représenté un dispositif composé de deux écrans 6c et 6d qui s'interpose entre deux contacts 2 et 3, lesquels, à l'ouverture de l'appareil complet, (non figuré) s'écartent l'un de l'autre perpendiculairement aux écrans. Chaque écran comporte deux parties solidaires, chacune un peu plus petite qu'un demi-cercle, à savoir une partie extérieure et une embase. Cette dernière comporte un axe de pivotement, tel que 6000a, fixé au boîtier, non figuré, de l'appareil.

Une bague 40, elle-même montée dans le boîtier de façon à pouvoir tourner sur elle-même lorsqu'elle est actionnée par un moyen propulseur non figuré, comporte deux goupilles diamétralement opposées 401 et 402 qui sont respectivement engagées dans des échancrures 403 et 404 que comportent les parties extérieures respectives des deux écrans. La rotation de la bague a donc pour effet de faire tourner chacun des deux écrans autour d'un axe fixe excentré. Comme le montrent les figures 19 et 20, dans lesquelles les écrans ont été représentés dans leur position en fin d'ouverture des contacts, les embases des deux écrans sont situées dans le plan de la bague et viennent s'appliquer l'une contre l'autre par leur tranche rectiligne, tandis que la partie extérieure de chaque écran vient recouvrir partiellement l'embase de l'autre, si bien que le chemin de l'arc, ouvert dans la position de la figure 21, est complètement interrompu par cisaillement entre les surfaces coopérantes des deux écrans.

## Revendications

1. Interrupteur électrique comportant, dans une chambre d'un boîtier isolant, deux contacts électriques (201, 301) mobiles l'un par rapport à l'autre entre une position de fermeture et une position d'ouverture, un écran isolant mobile (16) dont deux bords parallèles sont guidés dans deux rainures du boîtier de façon à pouvoir se déplacer sous l'effet de moyens de propulsion (4, 401,-403) entre une position de départ pour laquelle les contacts sont fermés et une position d'arrivée pour laquelle un bord frontal (601) de l'écran (16), après être passé entre deux contacts (201, 301) préalablement séparés par des moyens d'ouverture (5) distincts des moyens de propulsion (4,401-403) et avoir rencontré l'arc établi entre ces contacts (201, 301), pénètre dans une fente (603) définie dans une paroi (102) du boîtier en divisant la chambre en deux demi- chambres isolées l'une de l'autre et reliées chacunes à l'atmosphère,
caractérisé en ce que le bord frontal (601) de l'écran mobile (6) effectue, avant de passer entre les contacts (201, 301), une course préalable (d,) qui lui permet, d'une part, d'atteindre à cet endroit une vitesse comprisé entre 2 m/s et 20 m/s et que la fente est placée à une distance des contacts suffisamment faible, pour que l'arc y soit totalement cisaillé avant d'être stabilisé et avant d'avoir subi un allongement notable.

2. Interrupteur selon la revendication 1, caracterise en ce que la fente (603) est reliée directement à l'atmosphère par un canal de dégazage (604, respectivement 605, respectivement 606).

3. Interrupteur selon la revendication 1 ou 2, caractérisé en ce que l'écran (6) est prolongé vers l'avant par une lame de plus faible épaisseur (607 ou 607a) formant avec lui au moins un épaulement (6072, 6073 ou 6072a) qui vient buter contre ladite paroi (102).

4. Interrupteur selon la revendication 3, caractérisé par une pastille conductrice (608) logée dans ladite lame et assurant la liaison électrique entre les contacts (201-301) en position de fermeture.

5. Interrupteur selon l'une des revendications 1 à 4, caractérisé par un écran en forme de peigne dont chaque doigt (614-615) s'interpose entre deux contacts mobiles l'un par rapport à l'autre par translation perpendiculaire à l'écran.

6. Interrupteur selon la revendication 1 ou 2, caractérisé par un écran (6) en forme de portion de couronne cylindrique en translation circulaire dans un logement de même forme (620).

7. Interrupteur selon la revendication 1 ou 2, caractérisé en ce que l'écran (6) a la forme d'un manchon cylindrique guidé le long d'une colonne fixe (6081) qui est solidaire du boîtier (102) et dont la surface porte le contact fixe (3), le bord avant de ce manchon pénétrant dans une gorge circulaire (1023) de ce boîtier.

## Patentansprüche

1. Elektrischer Schalter der in einer Kammer eines Isoliergehäuses zwei elektrische Kontakte (201, 301) enthält, die im Verhältnis zueinander zwischen einer Schliess- und Öffnungsstellung beweglich sind, sowie einen beweglichen Isolierschirm (6), dessen zwei parallele Kanten in zwei Rillen des Gehäuses geführt werden, damit er sich, unter der Wirkung von Vortriebsmitteln (4,401 - -403) zwischen einer Ausgangsstellung, bei der die Kontakte (201,301) geschlossen sind, und einer Endstellung bewegen kann, bei der eine vordere Kante (601) des Schirms (6), nachdem sie sich zwischen zwei, vorher von Öffnungsmitteln (5), die sich von den Vortriebsmitteln (4,401-403) unterscheiden, getrennten, Kontakten (201, 301) hindurchbewegt hat und auf den zwischen besagten Kontakten (201, 301) gebildeten Lichtbogen getroffen ist, in einen in einer Wand (102) des Gehäuses ausgesparten Spalt (603) eindringt und die Kammer in zwei Kammerhälften teilt, welche voneinander isoliert sind und beide mit der Aussenatmosphäre in Verbindung stehen,
dadurch gekennzeichnet, dass die Vorderkante (601) des beweglichen Schirms (6), bevor sie sich zwischen den Kontakten (201, 301) hindurchbewegt, um eine gewisse Strecke (dᵢ) vorbewegt wird, die es ihr einerseits ermöglicht, an dieser Stelle eine Geschwindigkeit zwischen 2m/s und 20m/s zu erreichen und dass die Entfernung des Spaltes von den Kontakten gering genug ist, damit der Lichtbogen dort völlig abgeguetscht wird, bevor er stabilisiert ist und bevor er eine bedeutende Längung erfahren hat.

2. Schalter nach Anspruch 1,
dadurch gekennzeichnet, dass der Spalt (603) direkt durch einen Entgasungskanal (604, bzw. 605, bew. 606) mit der Aussenatmosphäre verbunden ist.

3. Schalter nach Anspruch 1 oder 2,
dadurch gekennzeichnet, dass der Schirm (6) nach vorn durch ein Blatt geringerer Dicke (607 oder 607a) verlängert wird, das mit ihm mindestens eine Schulter (6072, 6073 oder 6072a) bildet,die gegen besagte Wand (102) in Anschlas kommt.

4. Schalter nach Anspruch 3,
gekennzeichnet durch ein leitendes Plättchen (608), das in besagtem Blatt angebracht ist und in der Schliesstellung die elektrische Verbindung zwischen den Kontakten (201-301) herstellt.

5. Schalter nach einem der Ansprüche 1 bis 4,
gekennzeichnet durch einen kammförmigen Schirm, bei dem jeder Zacken (614-615) sich zwischen zwei durch Translation senkrecht zum Schirm im Verhältnis zueinander bewegliche Kontakte schiebt.

6. Schalter nach Anspruch 1 oder 2,
gekennzeichnet durch einen Schirm (6) in Form eines zylindrischen Ringteiles, der sich in einer Behausung der gleichen Form (620) auf einer Kreisbahn bewegt.

7. Schalter nach Anspruch 1 oder 2,
dadurch gekennzeichnet, dass der Schirm (6) die Form eines zylindrischen Stutzens besitzt, der entlang einer unbeweglichen Säüle (6081) geführt wird, welche mit dem Gehäuse (102) fest verbunden ist und deren Oberfläche den festen Kontakt (3) trägt, wobei die Vorderkante dieses Stutzens in eine kreisförmige Rinne (1023) dieses Gehäuses eindringt.

## Claims

1. An electric switch comprising, in a chamber of an insulating case two electric contacts (201, 301) movable with respect to each other between a closed position and an open position, a mobile insulating 5 screen (6) whose two parallel edges are guided in two grooves of the case so as to be able to move under the effect of propulsion means (4,401-403) between a starting position in which the contacts (201, 301) are closed and an arrival position in which front edge (601) of the screen (6), after passing between two contacts (201, 301) previously separated by opening means (5) separate from the propulsion means (4,401-403) and meeting the arc formed between these contacts (201, 301), penetrates into a slot (603) defined in a wall (102) of the case while deviding the chamber into two semichambers insulated from each other and each connected to the atmosphere, characterized in that the front edge (601) of the movable screen (6) before passing between the contacts (201, 301), effects a previous travel (d,) which allows it, on the one hand, to reach at this position a speed between 2m/s and 20m/s and in that the slot is placed at a sufficiently small distance from the contacts so that the arc is totally sheared there before being stabilized and before undergoing appreciable lengthening.

2. The switch as claimed in claim 1
characterized in that the slot (603) is connected directly to the atmosphere by a gas removal channel (604, respectively 605, respectively 606).

3. The switch as claimed in claim 1 or 2, characterized in that said screen (6) is extended forwardly by a blade of smaller thickness (607 or 607 a) forming therewith at least one shoulder (6072, 6073 or 6072a) which comes into abutment against said wall (102).

4. The switch as claimed in claim 3,
characterized in that a conducting piece (608) is provided housed in said blade and ensuring the electrical connection between said contacts (201, 301) in the closed position.

5. The switch as claimed in one of claims 1 to 4, characterized by a comb shaped screen in which each finger (614-615) is interposed between two contacts mobile with respect to each other by a translational movement perpendicular to the screen.

6. The switch as claimed in claim 1 or 2, characterized by a screen (6) in the form of a cylindrical ring portion in circular translation in a housing (620) of the same shape.

7. The switch as claimed in claim 1 or 2, characterized in that said screen (6) has the shape of a cylindrical sleeve guided along a fixed column (6081) which is integral with the case (102) and whose surface bears the fixed contact (3), the front edge of this sleeve penetrating into a circular groove (1023) in this case.
